# EUROPÄISCHE PATENTSCHRIFT

(11) **EP 0 581 209 B1**
(45) Veröffentlichungstag und Bekanntmachung des Hinweises auf die Patenterteilung: **08.11.1995**
(21) Anmeldenummer: 93111814.5
(22) Anmeldetag: 23.07.1993
(51) Int. Cl.: B63B 17/02, B63B 19/18

(54) **Schiffskran in Verbindung mit einem Schiff, insbesondere Kühlschiff**
Ship's crane, in conjunction with a ship, especially a refrigerated cargo ship
Grue pour bateau, en rapport avec un bateau notamment un bateau frigoriphique

(30) Priorität: 29.07.1992 DE 4224961; 12.09.1992 DE 4230564
(43) Veröffentlichungstag der Anmeldung: 02.02.1994
(73) Patentinhaber: Krupp Fördertechnik GmbH, 47226 Duisburg (DE)
(72) Erfinder: Behrend, Volkmar, D-23611 Bad Schwartau (DE)

(56) Entgegenhaltungen:
- WO-A-90/12729
- DE-A- 1 506 737
- FR-A- 1 461 905
- GB-A- 898 666

## Beschreibung

Die Erfindung betrifft einen Schiffskran, insbesondere zum Transportieren, Heben und Senken von Paletten.

Der DE-A 1506259 ist eine Lade- und Entladevorrichtung für Stückgutschiffe mit Kranlaufkatzen zu entnehmen, die längs feststehender querschiffsverlaufender außerhalb der Schiffsseite verlängerbarer Fahrbahnen bewegbar sind und die für im Laderaum horizontal förderbare Lastkollis berechnet sind (beispielsweise Einheitslasten, wie Palettenlasten und Behälter) und mit Luken am offen Hauptdeck, welche dazu eingerichtet sind durch Ladebäume, Schwingkrane oder dergleichen bedient zu werden. Jede Fahrbahn wird von einem Tragaufbau getragen, wobei wenigstens die Querschiffsseite des Tragaufbaus, durch welche die Luke hinausragt, normalerweise offen ist, derart daß im wesentlichen die ganze Lukenöffnung frei ist und durch die Ladebäume oder dergleichen unbehindert bedient werden kann. Der Tragaufbau ist mit einem Dach versehen, das den Endteil der Luke überdeckt, wobei die offenen Querschiffsseiten des Tragaufbaus mit abnehmbaren Schotten aus Segeltuch oder dergleichen versehen sind. Der Wetterschutz ist anwendbar bei Einsatz von Lukendeckeln, die aus scharnierartig miteinander verbundenen Abschnitten bestehen, die an der Luke entlang gezogen und bei einem Ende der Luke vertikal abgestellt werden, wobei die Fahrbahn am anderen Ende der Luke angeordnet ist. Abgesehen davon, daß das außerhalb des Tragaufbaus zu transportierende Gut trotz seitlicher Abdeckung dennoch bei schweren Regenfällen naß werden kann, muß auch bei einer solchen Vorrichtung sowie einzelnen Ladelukenabdeckungen der Vorgang des Abnehmens und Transportierens der Ladeluken wie bereits vorab beschrieben, durchgeführt werden. Im Bereich der Ladeluke kann zwar ein wettergeschützter Transport der Ladekollis herbeigeführt werden, wobei jedoch außerhalb, d. h. im ausgefahrenen Zustand dies nicht mehr gewährleistet werden kann.

Ziel des Erfindungsgegenstandes ist es, das Laden und Löschen von Schiffen, insbesondere von Kühlschiffen mittels Palettenbehältern dergestalt zu realisieren, das in nahezu jeder Be- und/oder Entladestellung der Paletten ein hinreichender Wetterschutz gewährleistet werden kann.

Dieses Ziel wird erfindungsgemäß bei einem Schiffkran, insbesondere zum Transportieren, Heben und Senken von Paletten, die vorzugsweise in einem mit dem Hubwerk verbundenen Korb angeordnet sind dadurch gelöst, daß die Krankonstruktion quer zur Schiffslängsrichtung auf Fahrwerken oder dergleichen bewegbar ist und der die Paletten und den Korb, aufnehmende Bereich der Krankonstruktion einschließlich der jeweiligen Ladeluke und des Verschiebeweges von einem im wesentlichen allseitigen Wetterschutz umgeben ist.

Vorteilhafte Weiterbildungen des Erfindungsgegenstandes sind den Unteransprüchen zu entnehmen.

Durch die erfindungsgemäße Lösung kann ein nahezu vollkommener Wetterschutz gewährleistet werden, zumal die geschlossene Kran-konstruktion beim Laden bzw. Löschen ständig über der Ladeluke verfährt und somit die Öffnung regensicher abdeckt.

In gleicher Weise wie das Be- und/oder Entladen kann mittels des Hubwerkes der Krankonstruktion die jeweilige Ladelukenabdeckung angehoben und durch Verfahren der Krankonstruktion diese an einem anderen Ort des Schiffdeckes wieder abgelegt werden. Ferner besteht die Möglichkeit, den jeweiligen Lukendeckel als Gegengewicht im hinteren Bereich der Krankonstruktion abzulegen.

Alternativ besteht die Möglichkeit, daß die Krankonstruktion selber bzw. Bauteile derselben die Abdeckung für den jeweiligen Ladelukensüll in der Außerbetriebstellung der Krankonstruktion bildet bzw. bilden, wobei die Krankonstruktion bzw. die betreffenden Bauteile mit dem Ladelukensüll verbunden werden. Durch diese Maßnahme kann auf die schweren und kostenintensiven Lukendeckel verzichtet und darüber hinaus - da der Vorgang des Abhebens, Transportierens und Wiederauflegens des bzw. der Lukendeckel nicht mehr durchgeführt werden muß - der Be- und/oder Entladevorgang schneller realisiert werden.

Darüber hinaus wird ein Schiff, insbesondere Kühlschiff vorgeschlagen, das mit mehren ggf. außermittig angeordneten Ladeluken versehen ist, wobei jeder Ladeluke eine stationäre, mit einem im wesentlichen allseitigen Wetterschutz umgebene quer zur Schiffslängsrichtung verfahrbare Krankonstruktion zugeordnet ist, wobei die Ladeluke in jeder Position der Krankonstruktion von dem Wetterschutz abgedeckt ist. Die Krankonstruktion bzw. Bauteile derselben kann bzw. können hierbei unmittelbar als Abdekkung des Lukensülls verwendet werden, so daß die bisher verwendeten Lukendeckel entbehrlich sind.

Der Erfindungsgegenstand ist anhand eines Ausführungsbeispieles dargestellt und wird wie folgt beschrieben. Es zeigen:
- Figur 1 -: perspektivische Prinzipsskizze des erfindungsgemäßen Schiffskranes
- Figur 2 -: Vorderansicht des Schiffskranes gemäß Figur 1
- Figur 3 u. 4 -: Seitenansicht bzw. Draufsicht des Schiffskranes gemäß Figur 1
Figur 1 zeigt als Prinzipskizze in perspektivischer Darstellung den erfindungsgemäßen Schiffskran 1, der quer zur Schifflängsachse 2 auf Schienen 3 verfahrbar ist. Die hier nur angedeutete Krankonstruktion 4 des Schiffkranes 1 ist mit einem Wetterschutz 5 umgeben, der dem Querschnitt der Krankonstruktion 4 angepaßt trapezförmig ausgebildet ist. Der Wetterschutz 5 deckt den oberen Bereich 6, die seitlichen Bereiche 7 sowie die Stirnflächen 8 ab. Die Ladeluke 9 des Schiffes 10 ist hierbei ebenfalls nur angedeutet. Unterhalb der Krankonstruktion 4 ist ein Korb 11 dargestellt, der zur Aufnahme von Paletten dient, der in eingefahrenen Zustand innerhalb der Krankonstruktion 4 ruht. Im hinteren Bereich 12 der Krankonstruktion 4 verjüngt sich die stirnseitige Abdeckung 8, wobei diese jedoch die Ladeluke 9 nach wie vor vollständig umgibt, auch wenn die Krankonstruktion 4 sich in ausgefahrener Position befindet, d. h. der Korb 11 außerhalb des Schiffes 10 angeordnet ist. Die gesamte Krankonstruktion 4 einschließlich des Wetterschutzes 5 ist auf den Fahrbahnen 3 quer zum Schiff 10 verfahrbar, wobei in eingefahrenem Zustand der Krankonstruktion der Wetterschutz 5 die Ladeluke 9 nach wie vor abdeckt.

Die Figuren 2-4 zeigen den Schiffskran 1 in der Vorderansicht (Figur 2), der Seitenansicht (Figur 3) sowie der Draufsicht
(Figur 4).

Erkennbar ist die trapezförmig ausgebildete Krankonstruktion 4, die eine solche Höhe hat, daß sie den Korb 11 problemlos aufnehmen kann. Ferner dargestellt sind Umlenkrollen 13, die zu Seiltrommeln 14 führen, die letztendlich das Hubwerk für den Korb 11 bilden. Ferner erkennbar sind die Fahrschienen 3, der Wetterschutz 5 sowie der verjüngt zulaufende stirnseitige Bereich 8 des Wetterschutzes 5 oberhalb der Ladeluke 9.

## Patentansprüche

1. Schiffskran, insbesondere zum Transportieren, Heben und Senken von Paletten, die vorzugsweise in einem mit dem Hubwerk (14) verbundenen Korb (11) angeordnet sind, wobei die Krankonstruktion (4) quer zur Schiffslängsrichtung (2) auf Fahrbahnen (3) oder dgl. bewegbar ist und der die Paletten, und den Korb (11) aufnehmende Bereich der Krankonstruktion (4) einschließlich der jeweiligen Ladeluke (9) und des Verschiebeweges (5) von einem im wesentlich allseitigen Wetterschutz (5) umgeben ist.

2. Schiffskran nach Anspruch 1, dadurch gekennzeichnet, daß der Wetterschutz (5) die Krankonstruktion (4) und den Bereich der jeweiligen Ladeluke (9) oben (6), seitlich (7) und stirnseitig (8) umgibt.

3. Schiffskran nach den Ansprüchen 1 und 2, dadurch gekennzeichnet, daß die gesamte Krankonstruktion (4), einschließlich des Wetterschutzes (5) den Be- und/ oder Entladevorgang sowie den Transport ausführt und für jeden Zyklus quer zur Schiffslängsrichtung (2) verfahrbar ist.

4. Schiffskran nach den Ansprüchen 1 bis 3, dadurch gekennzeichnet, daß die Krankonstruktion (4) zur Aufnahme der Paletten, insbesondere des Korbes (11) mit einem im Querschnitt trapezförmig ausgebildeten Dachabschnitt (5) versehen ist, der sich in Richtung der jeweiligen Ladeluke (9) verjüngt.

5. Schiffskran nach den Ansprüchen 1 bis 4, dadurch gekennzeichnet, daß das Hubwerk (14) für die Paletten, insbesondere den Korb (11), im Bereich des trapezförmigen Dachabschnittes (5) vorgesehen ist.

6. Schiffskran nach den Ansprüchen 1 bis 5, dadurch gekennzeichnet, daß die Abdeckung der jeweiligen Ladeluke (9) durch das Hubwerk (14) der Krankonstruktion (4) anhebbar und im Bereich des Schiffsdecks oder aber als Gegengewicht im hinteren Bereich der Krankonstruktion (4) ablegbar ist.

7. Schiffskran nach den Ansprüchen 1 bis 5, dadurch gekennzeichnet, daß die Abdeckung der jeweiligen Ladeluke (9) unmittelbar durch die Krankonstruktion (4), ggf. in Verbindung mit Bauteilen derselben gebildet ist.

8. Schiffskran nach Anspruch 7, dadurch gekennzeichnet, daß die Krankonstruktion (4) bzw. Bauteile derselben in der Ruhestellung über Verbindungs- und Befestigungselemente mit dem jeweiligen Ladelukensüll verbindbar ist bzw. sind.

9. Schiff, insbesondere Kühlschiff, das mit mehreren ggf. außermittig angeordneten Ladeluken (9) versehen ist, dadurch gekennzeichnet, daß jeder Ladeluke (9) eine stationäre, mit einem im wesentlichen allseitigen Wetterschutz (5) umgebene, quer zur Schiffslängsrichtung (2) verfahrbare Krankonstruktion (4) zugeordnet ist, wobei die Ladeluke (9) in jeder Position der Krankonstruktion (4) von dem Wetterschutz (5) abgedeckt ist.

10. Schiff nach Anspruch 9, dadurch gekennzeichnet, daß die Krankonstruktion bzw. Bauteile derselben in der Ruhestellung der Krankonstruktion (4) gleichzeitig den Lukendeckel für die jeweiligen Ladeluken (9) bildet.

## Claims

1. A ship's crane in particular for the purpose of transporting, raising and lowering pallets which are disposed preferably in a carrier (11) connected to the lifting mechanism (14), wherein the crane construction (4) moves on rails or similar transversely to the longitudinal direction (2) of the ship and the region of the crane construction (4) accommodating the pallets and the carrier (11) including the respective loading hatch (9) and the displacement path is surrounded by a substantially all-sided weather protector (5).

2. A ship's crane according to claim 1 characterised in that the weather protector (5) surrounds the crane construction (4) and the region of the respective loading hatch (9) on the top (6), the sides (7) and the end face (8).

3. A ship's crane according to claims 1 and 2 characterised in that the entire crane construction (4), including the weather protector (5) performs the loading and/or unloading process as well as the transportation and can be driven for each cycle transversely to the longitudinal direction (2) of the ship.

4. A ship's crane according to claims 1 to 3, characterised in that for the purpose of receiving the pallets, in particular the carrier, the crane construction (4) is provided with a roof portion (5) which has a trapezoidal cross-section and which tapers in the direction of the respective loading hatch (9).

5. A ship's crane according to claims 1 to 4, characterised in that the lifting mechanism (14) for the pallets, in particular the carrier (11) is provided in the region of the trapezoidal roof portion (5).

6. A ship's crane according to claims 1 to 5, characterised in that the cover of the respective loading hatch (9) can be raised by the lifting mechanism (14) of the crane construction (4) and can be placed in the region of the ship's deck or as a counterweight in the rear region of the crane construction (4).

7. A ship's crane according to claims 1 to 5, characterised in that the cover of the respective loading hatch (9) is formed directly by the crane construction (4) and if necessary in conjunction with components thereof.

8. A ship's crane according to claim 7, characterised in that the crane construction (4) and components thereof can be connected in the inoperative position by way of connection and attachment elements to the respective loading hatch coaming.

9. A ship, in particular a refrigerated ship, which is provided with a plurality of loading hatches (9) which are possibly disposed off-centre, characterised in that each loading hatch (9) is allocated a stationary crane construction (4) which is surrounded substantially on all sides by a weather protector (5) and which can be driven transversely to the longitudinal direction (2) of the ship, wherein the loading hatch (9) is covered in each position of the crane construction (4) by the weather protector (5).

10. A ship according to claim 9, characterised in that when the crane construction (4) is in the inoperative position the crane construction and components thereof simultaneously form the hatch cover for the respective loading hatches (9).

## Revendications

1. Grue pour navire, en particulier pour transporter, soulever et abaisser des palettes, qui sont de préférence disposées dans un panier (11) relié au mécanisme de levage (14), dans laquelle la structure de grue (4) peut être déplacée transversalement par rapport à la direction longitudinale (2) du navire, sur des voies de roulement (3) ou similaires, et la région de la structure de grue (4) qui reçoit les palettes et le panier (11), est entourée, de même que l'écoutille de chargement (9) concernée et le trajet de transbordement (5), par une protection (5) contre les intempéries s'étendant essentiellement sur toutes les faces.

2. Grue pour navire selon la revendication 1, caractérisée en ce que la protection (5) contre les intempéries entoure par le haut (6), latéralement (7) et frontalement (8) la structure de grue (4) et la région de l'écoutille de chargement (9) concernée.

3. Grue pour navire selon les revendications 1 et 2, caractérisée en ce que l ensemble de la structure de grue (4), y compris la protection (5) contre les intempéries, exécute l'opération de chargement et/ou de déchargement ainsi que le transport et est mobile transversalement par rapport à la direction longitudinale (2) du navire au cours de chaque cycle.

4. Grue pour navire selon les revendications 1 à 3, caractérisée en ce que la structure de grue (4) pour la réception des palettes, en particulier du panier (11), est dotée d'une partie de toit (5) dont la section transversale est configurée en trapèze, qui se rétrécit dans la direction de l'écoutille de chargement (9) concernée.

5. Grue pour navire selon les revendications 1 à 4, caractérisée en ce que le mécanisme de levage (14) des palettes, en particulier du panier (11), est prévu dans la région de la partie de toit (5) en forme de trapèze.

6. Grue pour navire selon les revendications 1 à 5, caractérisée en ce que la couverture de l'écoutille de chargement (9) concernée peut être relevée par le mécanisme de levage (14) de la structure de grue (4) et peut être déposée sur le pont du navire ou encore dans la région arrière de la structure de grue (4), en tant que contrepoids.

7. Grue pour navire selon les revendications 1 à 5, caractérisée en ce que la couverture de l'écoutille de chargement (9) concernée est formée directement par la structure de grue (4), éventuellement en association avec des composants de celle-ci.

8. Grue pour navire selon la revendication 7, caractérisée en ce que la structure de grue (4) ou des composants de celle-ci sont reliés par des éléments de liaison et de fixation à l'hiloire concerné, dans leur position de repos.

9. Navire, en particulier navire frigorifique, qui est doté de plusieurs écoutilles de chargement (9) disposées éventuellement de manière excentrique, caractérisé en ce qu'à chaque écoutille de chargement (9) est associée une structure de grue (4) stationnaire, entourée essentiellement de tous côtés par une protection (5) contre les intempéries, pouvant être déplacée transversalement par rapport à la direction longitudinale (2) du navire, tandis que l'écoutille de chargement (9) est recouverte par la protection (5) contre les intempéries dans chaque position de la structure de grue (4).

10. Navire selon la revendication 9, caractérisé en ce que, dans la position de repos de la structure de grue (4), la structure de grue ou des composants de celle-ci forment en même temps le panneau de fermeture de chaque écoutille de chargement (9).
